# EUROPÄISCHE PATENTSCHRIFT

(11) **EP 0 585 858 B1**
(45) Veröffentlichungstag und Bekanntmachung des Hinweises auf die Patenterteilung: **02.10.1996**
(21) Anmeldenummer: 93113846.5
(22) Anmeldetag: 30.08.1993
(51) Int. Cl.: A43B 3/16, A43B 9/02

(54) **Reinluftschuh**
Clean room shoe
Chaussure pour salle à atmosphère purifiée

(30) Priorität: 02.09.1992 DE 4229237
(43) Veröffentlichungstag der Anmeldung: 09.03.1994
(73) Patentinhaber: ALSA GmbH, D-36396 Steinau-Uerzell (DE)
(72) Erfinder: Herber, Karl Heinz, D-36391 Sinntal-Mottgers (DE)
(74) Vertreter: Schlagwein, Udo, Dipl.-Ing.

(56) Entgegenhaltungen:
- DE-A- 1 685 732
- DE-A- 2 341 261
- FR-A- 2 128 981
- US-A- 3 381 173

## Beschreibung

Die Erfindung betrifft einen Reinluftschuh mit einem antistatischen Schuhboden, welcher einen hochgezogenen, umlaufenden Nahtrand hat, mit dem eine Gamasche durch eine Naht verbunden ist.

Ein solcher Reinluftschuh ist durch die US-A-3 381 173 bekannt. Dieser Reinluftschuh wird bei der Arbeit in Reinluftbereichen über den eigenen Schuhen getragen und deckt mit seiner jeweiligen Gamasche den unteren Bereich eines Hosenbeines ab. Üblicherweise fertigt man solche Reinluftschuhe in nur zwei zusammenpassenden Größen. Da es sich bei ihnen um Überschuhe handelt, sind sie recht groß, sehen plump aus und das Gehen mit ihnen fällt schwer. Außerdem entsteht ein Hitzestau, da der Überschuh auf dem normalen Schuhwerk getragen wird. Reinluftschuhe der vorstehenden Art müssen so beschaffen sein, daß man sie bei Temperaturen von etwa 180°C sterilisieren kann.

Der Erfindung liegt das Problem zugrunde, einen Reinluftschuh der eingangs genannten Art so auszubilden, daß sich ohne Beeinträchtigung ihrer Funktion als Reinluftschuh ein möglichst hoher Tragekomfort ergibt.

Dieses Problem wird erfindungsgemäß dadurch gelöst, daß der Schuhboden der Fußgröße angepaßt und unterhalb der Naht der Gamasche ein Schaft mit dem Nahtrand des Schuhbodens verbunden ist.

Ein solcher Reinluftschuh ist kein Überschuh mehr, vielmehr wird er wie ein normaler Schuh getragen. Er bietet deshalb auch den Tragekomfort eines üblichen Schuhs. Der Nahtrand ist ein umlaufender, aufgestellter Rand, der zum Verbinden mit dem Schaft und der Gamasche ausgebildet ist. Dadurch kann der erfindungsgemäße Reinluftschuh sehr kostengünstig hergestellt werden. Zugleich hat er die Haltbarkeit eines üblichen Schuhs.

Für die Belüftung des Fußes und damit den Tragekomfort besonders vorteilhaft ist es, wenn der Schuhboden mit dem Schaft eine Sandale bildet. Nachteile hierdurch entstehen nicht, weil der Fuß durch die Gamasche vollständig abgedeckt ist.

Die den Schaft bildende Beriemung springt im Schuh nicht vor, so daß sie nicht drücken kann, wenn gemäß einer anderen Weiterbildung der Erfindung innenseitig im Nahtrand von oben her in diesen hineinführende Ausnehmungen zur Aufnahme einer den Schaft bildenden Beriemung vorgesehen sind.

Auch ein Vorspringen der die Beriemung mit dem Nahtrand verbindenden Naht kann auf einfache Weise dadurch vermieden werden, daß zur Befestigung des Schaftes außenseitig und innenseitig im Nahtrand fluchtend zueinander eine Nahtrille vorgesehen ist.

Die Gamasche kann mit üblicherweise vorhandenen Maschinen am Nahtrand befestigt werden, wenn sie mittels eines u-förmig über den oberen Rand des Nahtrandes greifenden Einfaßbandes zwischen dem äußeren Schenkel dieses Einfaßbandes und dem Nahtrand eingenäht ist.

Der weiteren Erhöhung des Tragekomforts dient es, wenn der Schuhboden ein Fußbett aufweist und mit einer Decksohle versehen ist.

Alternativ ist es möglich, daß der Schuhboden eine ebene Oberfläche hat, und auf ihm eine Einlegesohle mit Fußbett aufgelegt ist.

Die Erfindung läßt verschiedene Ausführungsformen zu. Zur weiteren Verdeutlichung ihres Grundprinzips ist eine davon in der Zeichnung dargestellt und wird nachfolgend beschrieben. Diese zeigt in
- Fig.1: eine Seitenansicht des erfindungsgemäßen Reinluftschuhs,
- Fig.2: einen Längsschnitt durch einen Schuhboden des Reinluftschuhs,
- Fig.3: einen Schnitt durch den Verbindungsbereich des Schuhbodens mit seinem Schaft und seiner Gamasche.

Die Figur 1 zeigt als Ganzes einen Reinluftschuh, von dem ein Schuhboden 1 aus beispielsweise Polyurethan und eine Gamasche 2 aus einem dünnen, sehr flexiblen Material zu sehen ist. Diese Gamasche 2 kann einen in Längsrichtung verlaufenden Reißverschluß 3 aufweisen, damit sie beim Anziehen des Reinluftschuhs leichter über das untere Ende eines Hosenbeins gezogen werden kann.

Die Schnittdarstellung gemäß Figur 2 zeigt, daß der Schuhboden 1 einen umlaufenden, hochgezogenen Nahtrand 4 hat, in welchen innenseitig von oben her Ausnehmungen 5, 6 hineinführen. In diese führt beim fertigen Reinluftschuh jeweils eine Beriemung, welche einen in Figur 3 teilweise gezeigten Schaft 7 bildet. Zu erkennen ist in Figur 2 weiterhin außenseitig und innenseitig am Nahtrand 4 jeweils eine Nahtrille 8, 9 und ein Fußbett 10 des Schuhbodens 1, der nach oben hin durch eine Decksohle 11 abgedeckt ist.

Die Figur 3 zeigt, wie die Gamasche 2 mittels eines über den oberen Rand des Nahtrandes 4 greifenden, u-förmigen Einfaßbandes 12 durch eine Naht 13 mit dem Schuhboden 1 verbunden ist. Der Schaft 7 ist durch eine Naht 14 unterhalb der Naht 13 am Nahtrand 4 befestigt.

### Bezugszeichenliste

- 1: Schuhboden
- 2: Gamasche
- 3: Reißverschluß
- 4: Nahtrand
- 5: Ausnehmung
- 6: Ausnehmung
- 7: Schaft
- 8: Nahtrille
- 9: Nahtrille
- 10: Fußbett
- 11: Decksohle
- 12: Einfaßband
- 13: Naht
- 14: Naht

## Patentansprüche

1. Reinluftschuh mit einem antistatischen Schuhboden (1), welcher einen hochgezogenen, umlaufenden Nahtrand (4) hat, mit dem eine Gamasche (2) durch eine Naht (13) verbunden ist, **dadurch gekennzeichnet**, daß der Schuhboden (1) der Fußgröße angepaßt und unterhalb der Naht (13) der Gamasche (2) ein Schaft (7) mit dem Nahtrand (4) des Schuhbodens (1) verbunden ist.

2. Reinluftschuh nach Anspruch 1, **dadurch gekennzeichnet**, daß der Schuhboden (1) mit dem Schaft (7) eine Sandale bildet.

3. Reinluftschuh nach Anspruch 2, **dadurch gekennzeichnet**, daß innenseitig im Nahtrand (4) von oben her in diesen hineinführende Ausnehmungen (5, 6) zur Aufnahme einer den Schaft (7) bildenden Beriemung vorgesehen sind.

4. Reinluftschuh nach zumindest einem der vorangehenden Ansprüche, **dadurch gekennzeichnet**, daß zur Befestigung des Schaftes (7) außenseitig und innenseitig im Nahtrand (4) fluchtend zueinander eine Nahtrille (8, 9) vorgesehen ist.

5. Reinluftschuh nach zumindest einem der vorangehenden Ansprüche, **dadurch gekennzeichnet**, daß die Gamasche (2) mittels eines u-förmig über den oberen Rand des Nahtrandes (4) greifenden Einfaßbandes (12) zwischen dem äußeren Schenkel dieses Einfaßbandes (10) und dem Nahtrand (4) eingenäht ist.

6. Reinluftschuh nach zumindest einem der vorangehenden Ansprüche, **dadurch gekennzeichnet**, daß der Schuhboden (1) ein Fußbett (10) aufweist und mit einer Decksohle (11) versehen ist.

7. Reinluftschuh nach zumindest einem der vorangehenden Ansprüche, **dadurch gekennzeichnet**, daß der Schuhboden (1) eine ebene Oberfläche hat, und auf ihm eine Einlegesohle mit Fußbett aufgelegt ist.

## Claims

1. Clean room shoe with an antistatic shoe bottom (1), having a raised peripheral welt (4) to which a gaiter (2) is connected by a seam (13), characterized in that the shoe bottom (1) is adapted to the foot size and an upper (7) is connected to the welt (4) of the shoe bottom (1) beneath the seam (13) of the gaiter (2).

2. Clean room shoe according to claim 1, characterized in that the shoe bottom (1) forms a sandal with the upper (7).

3. Clean room shoe according to claim 2, characterized in that recesses (5, 6) leading from above into the welt (4) for receiving a strap forming the upper (7) are provided internally in the welt (4).

4. Clean room shoe according to at least one of the preceding claims, characterized in that respective seam grooves (8, 9) which are mutually aligned in the welt (4) are provided for fastening the upper (7) externally and internally.

5. Clean room shoe according to at least one of the preceding claims, characterized in that the gaiter (2) is sewn in, by means of an edging strip (12) which embraces the upper edge of the welt (4) and has the form of a U, between the outer arm of this edging strip (10) [sic] and the welt (4).

6. Clean room shoe according to at least one of the preceding claims, characterized in that the shoe bottom (1) has a foot support (10) and is provided with a covering sole (11).

7. Clean room shoe according to at least one of the preceding claims, characterized in that the shoe bottom (1) has a plane surface and a sole insert with a foot support is placed on it.

## Revendications

1. Botte pour atmosphère stérile comportant une semelle antistatique (1), laquelle présente un bord cousu périphérique étiré en hauteur (4) avec lequel est reliée par une couture (13) une guêtre (2), caractérisée en ce que la semelle (1) est ajustée aux dimensions du pied et que, sous la couture (13) de la guêtre (2), une tige (7) est reliée au bord (4) de la semelle (1).

2. Botte pour atmosphère stérile selon la revendication 1, caractérisée en ce que la semelle (1) forme une sandale avec la tige (7).

3. Botte pour atmosphère stérile selon la revendication 2, caractérisée en ce que du côté intérieur dans le bord (4), sont prévus des évidements (5, 6) venant du haut et conduisant à l'intérieur de celui-ci, pour la réception de lanières formant la tige (7).

4. Botte pour atmosphère stérile selon au moins l'une des revendications précédentes, caractérisée en ce que pour la fixation de la tige (7) du côté extérieur et du côté intérieur, dans le bord (4) sont prévues, alignées mutuellement, des gorges pour la couture (8, 9).

5. Botte pour atmosphère stérile selon au moins l'une des revendications précédentes, caractérisée en ce que la guêtre (2) est fixée par couture au moyen d'une bande de garniture (12) qui vient chevaucher, en forme de U, la bordure supérieure du bord (4), entre la branche extérieure de ladite bande (12) et la bordure (4).

6. Botte pour atmosphère stérile selon au moins l'une des revendications précédentes, caractérisée en ce que la semelle (1) présente une partie intérieure épousant la voûte plantaire (10) recouverte d'une semelle de recouvrement (11).

7. Botte pour atmosphère stérile selon au moins l'une des revendications précédentes, caractérisée en ce que la semelle (1) présente une superficie plane sur laquelle est posée une semelle intérieur épousant la voûte plantaire.
